# EUROPÄISCHE PATENTSCHRIFT

(11) **EP 1 934 405 B1**
(45) Veröffentlichungstag und Bekanntmachung des Hinweises auf die Patenterteilung: **04.10.2017**
(21) Anmeldenummer: 06776786.3
(22) Anmeldetag: 11.08.2006
(51) Int. Cl.: E03C 1/10

(54) **SANITÄRES EINBAUTEIL**
SANITARY INSTALLATION PART
PIECE DE MONTAGE POUR SANITAIRE

(30) Priorität: 13.10.2005 DE 202005016046 U
(43) Veröffentlichungstag der Anmeldung: 25.06.2008
(73) Patentinhaber: Neoperl GmbH, 79379 Müllheim (DE)
(72) Erfinder: GILCHER, Manfred, 79395 Neuenburg (DE)
(74) Vertreter: Kunst, Manuel Nikolaus Johannes
(86) Internationale Anmeldenummer: PCT/EP2006/007967
(87) Internationale Veröffentlichungsnummer: WO 2007/042100

(56) Entgegenhaltungen:
- EP-A1- 0 190 965
- EP-A1- 1 528 304
- DE-A1- 3 817 270
- DE-A1- 3 820 837
- DE-U1- 9 317 654

## Beschreibung

Die Erfindung betrifft ein sanitäres Einbauteil, das ein Einbaugehäuse oder dergleichen Einbaukäfig hat, welcher in eine Gehäuse- oder Käfigaufnahme einer Gas- oder Flüssigkeitsleitung einsetzbar ist und zumindest ein als Rastnocke ausgebildetes Rastmittel aufweist, das in einer Raststellung am Einbaugehäuse- oder Einbaukäfig-Außenumfang vorsteht und von dieser Raststellung federelastisch in eine Nullstellung bewegbar ist, wobei das Einbauteil weiterhin zumindest einen Federsteg und eine Rastmittel-Aufnahme aufweist die als ein stirnrandseitig offener Schlitz ausgebildet ist, der das Einbaugehäuse oder den Einbaukäfig von zumindest dem, als Teil des Einbaugehäuses oder Einbaukäfigs ausgebildeten und jeweils die wenigstens eine Rastnocke tragenden Federsteg trennt, und wobei der zumindest eine, jeweils die wenigstens eine Rastnocke tragende Federsteg in der Nullstellung in den Außenumriss des Einbaugehäuses oder Einbaukäfigs derart eintaucht, dass die Rastnocke in diese Rastmittel-Aufnahme eingefedert ist.

Man kennt bereits ein als Rückflussverhinderer ausgebildetes sanitäres Einbauteil, das ein Einbaugehäuse hat, welches Einbaugehäuse in eine Wasserleitung einsetzbar ist. An diesem Einbaugehäuse sind mehrere, in Umfangsrichtung gleichmäßig verteilte Rastmittel vorgesehen, die als ein nach außen hin abgewinkelter Federsteg ausgebildet sind. Um das Einbaugehäuse in die Gehäuseaufnahme einschieben zu können, sind die Federstege vorübergehend von ihrer Raststellung in eine Nullstellung bewegbar, bis die Federstege in Rastposition wieder ausfedern können. In der Rastposition stehen die Federstege des vorbekannten Rückflussverhinderers derart über das Einbaugehäuse vor, dass sie in eine Rastnut am lichten Innenumfang der Gehäuseaufnahme eingreifen können. Sobald die Federstege in die Rastnut der Gehäuseaufnahme ausgefedert sind, ist nur noch eine zerstörende Entnahme des vorbekannten Rückflussverhinderers möglich.

Der Winkel der Federstege gibt an sich die Einsetzrichtung des vorbekannten Rückflussverhinderers vor. Sofern der vorbekannte Rückflussverhinderer entgegen dem Winkel seiner Federstege in die Gehäuseaufnahme eingesetzt werden soll, ist eine Gehäuseaufnahme mit einer vergleichsweise großen umlaufenden Einführschräge notwendig, welche die Abmessungen der Gehäuseaufnahme in Längsrichtung nicht unerheblich vergrößern kann.

Aus der DE 38 17 270 A1 ist ein Strahlregler-Einsatz bekannt, der in den Durchtrittskanal eines an einer Sanitärarmatur vorgesehenen Auslaufmundstücks einsetzbar ist. Dieser Strahlregler-Einsatz ist von der Auslaufseite her in das Auslaufmundstück einsetzbar und dort mit Hilfe einer Haltevorrichtung gehalten. Die Haltevorrichtung ist Bestandteil einer Auslösevorrichtung, die den Strahlregler-Einsatz bei Überschreiten eines vorgebbaren Rückstaudruckes frei gibt. Die Haltevorrichtung hat dazu Federbügel, die mit ihrem einen Bügelende am Außenumfang des Strahlregler-Einsatzes befestigt sind und an ihrem freien anderen Bügelende eine Rastrippe tragen. Die Federbügel weisen mit ihren über den Außenumfang des Strahlregler-Einsatzes vorstehenden freien Bügelende entgegen der Durchströmrichtung und greifen mit ihren Rastrippen in eine umlaufende Ringnut am Innenumfang des Auslaufmundstücks ein. Die Federbügel erstrecken sich abschnittsweise über einen Umfangsbereich des Strahlregler-Einsatzes. Durch die Formgebung der Rastrippen und deren Eingriffstiefe in die Ringnut ist eine Beeinflussung der erforderlichen Auslösekraft zum Auslösen möglich. Darüber hinaus kann die Haltekraft durch die Anzahl, die Umfangserstreckung und auch die Materialdicke der Federbügel variiert werden. Beim Auslösen des vorbekannten Strahlregler-Einsatzes werden die an den freien Bügelenden vorgesehenen Rastrippen von ihrer Raststellung derart in eine Nullstellung bewegt, dass die Rastrippen aus der am Innenumfang des Auslaufmundstücks vorgesehenen Ringnut außer Eingriff kommen und der Strahlregler-Einsatz sich im Auslaufmundstück in Richtung nach außen bewegen kann. Der vorbekannte Strahlregler lässt sich jedoch nur in Verbindung mit dem ihn zugeordneten Auslaufmundstück und nur in der vorgesehenen Einsetzrichtung verwenden.

Aus der EP 1 528 304 A1, das die Merkmale des Oberbegriffs des Anspruchs 1 offenbart, ist ein sanitäres Einbauteil der eingangs erwähnten Art vorbekannt, das als eine als Rückschlagventil dienende Ventilanordnung ausgestaltet ist. Diese Ventilanordnung kann etwa als hydraulisches Ventil für industrielle Anwendungen bestimmt sein. Die vorbekannte Ventilanordnung weist einen Körper auf, der als integrales einstückiges Gehäuse ausgebildet sein kann. In eine offen ausgestaltete Stirnseite des Körpers ist eine Führungseinrichtung eingeschoben, in der ein Ventil verschieblich geführt ist. Die Führungseinrichtung kann die Bewegung des Ventils zumindest über eine Teilstrecke des Schiebeweges führen. Das Ventil ist mit einem gerundeten Ventilkörper von einer in Figur 2 der EP 1 528 304 A1 gezeigten Schließstellung, in welcher der gerundete Ventilkörper an einem im Körper vorgesehenen Ventilsitz anliegt, gegen die Rückstellkraft einer Rückstellfeder in eine Offenstellung gemäß der dortigen Figur 1 bewegbar. Die vorbekannte Ventilanordnung ist als Kupplung oder Adapter ausgestaltet. Dazu ist an dem der Führungseinrichtung abgewandten Ende des Körpers ein Außengewinde vorgesehen, während der Körper an seinem gegenüberliegenden Ende von einem hülsenförmigen Verbindungselement hintergriffen wird, das an seinem dem Körper abgewandten Stirnende innenumfangsseitig ein Innengewinde trägt. Soweit die vorbekannte Ventilanordnung ein Gehäuse hat, wird dieses Gehäuse durch den Körper gebildet. Die Führungseinrichtung ist in den als Leitungskupplung ausgebildeten Körper eingeschoben. Die am Außenumfang der Führungseinrichtung vorgesehenen Rastnocken greifen in eine innenumfangsseitig am Körper angeordnete Ringnut ein. Dabei tauchen die, jeweils eine der Rastnocken tragenden Federbeine in den Ringspalt ein, um sowohl das Federbein als auch die von dem jeweiligen Federbein getragene Rastnocke in sich aufzunehmen.

Es besteht daher die Aufgabe, ein sanitäres Einbauteil der eingangs erwähnten Art zu schaffen, das eine Montage des erfindungsgemäßen Einbauteiles wahlweise sowohl in als auch entgegen der Strömungsrichtung erlaubt und das den Einbau in eine Gehäuseaufnahme wahlweise mit oder ohne Rastnut oder dergleichen Gegenrastmittel ermöglicht.

Die erfindungsgemäße Lösung dieser Aufgabe besteht darin, dass die Rastnocke an ihren beidseits quer zur Einsetzrichtung orientierten Querrändern gerundet oder abgeschrägt ist.

Das erfindungsgemäße Einbauteil weist zumindest ein Rastmittel auf, das als eine Rastnocke ausgebildet ist. Da die Rastnocke ein Verschieben des Einbauteiles in oder entgegen der Strömungsrichtung erlaubt, kann das erfindungsgemäße Einbauteil nicht nur wahlweise mit seiner einen oder seiner anderen Stirnseite voran in die Gehäuse- oder Käfigaufnahme der sanitären Versorgungsleitung eingesetzt werden, - vielmehr wird auch eine einfache und zerstörungsfreie Demontage des erfindungsgemäßen Einbauteiles begünstigt. Da die Rastnocken des erfindungsgemäßen Einbauteiles in der Nullstellung in eine Rastmittel-Aufnahme einfederbar sind, in welcher die Rastnocken in den Außenumriß des Einbaugehäuses oder Einbaukäfigs eintauchen, kann das erfindungsgemäße Einbauteil auch derart in eine ohne Gegenrastmittel ausgestattete Gehäuse- oder Käfigaufnahme eingesetzt werden, dass die Rastnocken in ihrer Nullstellung verbleiben. Das erfindungsgemäße Einbauteil ist daher in eine Gehäuse- oder Käfigaufnahme wahlweise mit oder ohne Rastnut oder dergleichen Gegenrastmittel einsetzbar. Um ein Verschieben des erfindungsgemäßen Einbauteiles in oder entgegen der Strömungsrichtung zu erleichtern, ist die Rastnocke an ihren beidseits quer zur Einsetzrichtung orientierten Querrändern gerundet oder abgeschrägt.

Dabei sieht eine bevorzugte Weiterbildung gemäß der Erfindung vor, dass die Rastmittel-Aufnahme als ein stirnrandseitig offener Schlitz ausgestaltet ist, der das Einbaugehäuse oder den Einbaukäfig von zumindest einem, jeweils eine Rastnocke tragenden Federsteg trennt.

Das erfindungsgemäße Einbauteil lässt sich auch in eine Gehäuse- oder Käfigaufnahme einsetzen, die keine Rastnut oder dergleichen Gegenrastmittel aufweist. Dabei ist das Einbauteil derart in die Gehäuse- oder Käfigaufnahme einsetzbar, dass das wenigstens eine Rastmittel in seiner Nullstellung verbleibt.

Bevorzugt wird jedoch eine Ausführungsform, bei der das erfindungsgemäße Einbauteil in eine Gehäuse- oder Käfigaufnahme eingesetzt wird, welche Gehäuse- oder Käfigaufnahme eine mit den Rastnocken zusammenwirkende Rastnut oder dergleichen Rastaussparung hat. Dabei kann die Rastnocke in ihrer Raststellung in die Rastnut oder dergleichen Rastaussparung am lichten Innenumfang der Gehäuse- oder Käfigaufnahme eingreifen.

Es ist ein besonderer Vorteil des erfindungsgemäßen Einbauteiles, dass das Einbauteil wahlweise in eine Gehäuse- oder (es folgen die ursprünglichen Seiten 4 bis 9 der Beschreibung)

Käfigaufnahme mit oder ohne Rastnut oder Rastaussparung einsetzbar ist. Ein weiterer Vorteil des erfindungsgemäßen Einbauteiles besteht darin, dass das Einbauteil wahlweise mit der einen oder anderen Stirnseite seines Einbaugehäuses oder Einbaukäfigs voran in die Gehäuse- oder Käfigaufnahme der sanitären Versorgungsleitung einsetzbar ist.

Zweckmäßig kann es sein, wenn der Schlitz eine Schlitzbreite hat, die ein Einfedern der Rastnocke in den Außenumriss des Einbaugehäuses oder Einbaukäfigs erlaubt.

Ein bevorzugter Anwendungsbereich des erfindungsgemäßen Einbauteiles sieht vor, dass das Einbauteil als Rückflussverhinderer ausgebildet ist.

Weitere Merkmale der Erfindung ergeben sich aus der folgenden Beschreibung eines erfindungsgemäßen Ausführungsbeispieles in Verbindung mit den Ansprüchen sowie der Zeichnung. Nachstehend wird die Erfindung anhand eines bevorzugten Ausführungsbeispieles dargestellt.

Es zeigt:
- Fig. 1: ein als Rückflussverhinderer ausgestaltetes sanitäres Einbauteil in einem Teil-Längsschnitt,
- Fig. 2 bis 4: das Einbauteil aus Figur 1 in verschiedenen perspektivischen Darstellungen,
- Fig. 5: das in eine sanitäre Versorgungsleitung eingesetzte Einbauteil aus den Figuren 1 bis 4, wobei das Einbauteil in Strömungsrichtung in eine ohne Gegenrastmittel ausgestattete Gehäuseaufnahme der sanitären Versorgungsleitung eingesetzt ist,
- Fig. 6: das Einbauteil aus den Figuren 1 bis 5, wobei die Gehäuseaufnahme der sanitären Versorgungsleitung hier abströmseitig eine umlaufende Rastnut aufweist, in welcher die am Außenumfang des Einbauteiles vorgesehenen Rastnocken eingreifen,
- Fig. 7: das Einbauteil aus den Figuren 1 bis 6, wobei das Einbauteil hier entgegen der Strömungsrichtung in eine ohne Gegenrastmittel ausgestattete Gehäuseaufnahme eingesetzt ist, deren Aufnahmeöffnung nach Einsetzen des Einbauteiles bereichsweise verschließbar ist.
- Fig. 8: das Einbauteil aus den Figuren 1 bis 7, wobei das Einbauteil entgegen der Strömungsrichtung in eine, mit einer abströmseitigen Rastnut ausgestattete Gehäuseaufnahme eingesetzt ist,
- Fig. 9: das bereits in Figur 8 dargestellte Einbauteil in einer Detaildarstellung im Bereich der Rastnut, und
- Fig. 10 und 11: gemäß dem Stand der Technik ausgestaltete und als Rückflussverhinderer ausgebildete Einbauteile in einem Längsschnitt, wobei Längsschnitte gemäß den Figuren 10 und 11 die vorbekannten Einbauteile in ihrer Schließstellung und in ihrer Offenstellung zeigen.

In den Figuren 1 bis 4 ist ein sanitäres Einbauteil dargestellt, das hier als Rückflussverhinderer 1 ausgebildet ist. Der Rückflussverhinderer weist ein Einbaugehäuse 2 auf, das in einem abströmseitigen Teilbereich als Gehäusekäfig ausgestaltet ist. Der Rückflussverhinderer 1 ist mit seinem Einbaugehäuse 2 in eine Gehäuseaufnahme 3 einer hier nicht weiter dargestellten Gas- oder Flüssigkeitsleitung einsetzbar. Der Rückflussverhinderer 1 hat einen im Einbaugehäuse 2 verschieblich geführten Ventilkörper 4, der unter Druck des zuströmenden Fluids von seiner Schließstellung gegen die Rückstellkraft einer Rückstellfeder 10 in eine Offenstellung bewegbar ist. Bei einer unerwünschten Rückströmung des Fluids wird der Ventilkörper 4 derart gegen den Ventilsitz im Einbaugehäuse 2 gepresst, dass die Rückströmbewegung des Fluids am Rückflussverhinderer 1 stoppt.

Aus einem Vergleich der Figuren 1 bis 4 wird deutlich, dass der Rückflussverhinderer 1 mehrere Rastmittel aufweist, die als eine, an ihren beidseits quer zur Einsetzrichtung orientierten Querrändern gerundete oder abgeschrägte Rastnocke 5 ausgebildet sind. In den Figuren 1 bis 4 ist zu erkennen, dass diese Rastnocken 5 in der hier dargestellten Raststellung am Gehäuse-Außenumfang vorstehen und von dieser Raststellung aus federelastisch in eine dem Einbaugehäuse 2 angenäherte Nullstellung bewegbar sind. Die Rastnocken 5 sind in dieser Nullstellung derart in eine Rastmittel-Aufnahme einfederbar, dass diese Rastnocken 5 in den Außenumriß des Einbaugehäuses 2 eintauchen.

Aus Figur 1 wird deutlich, dass die Rastmittel-Aufnahmen als ein stirnrandseitig offener Schlitz 6 ausgestaltet sind, der das Einbaugehäuse 2 von einem, jeweils eine Rastnocke 5 tragenden Federsteg 7 trennt.

Wie aus den Figuren 5 und 6 erkennbar ist, kann der Rückflussverhinderer 1 mit seiner abströmseitigen Stirnseite voran in Strömungsrichtung Pf1 in die Gehäuseaufnahme 3 eingesetzt werden. In den Figuren 7 und 8 ist veranschaulicht, dass der Rückflussverhinderer 1 aber auch mit seiner zuströmseitigen Stirnseite voran entgegen der Strömungsrichtung Pf1 in diese Gehäuseaufnahme 3 der sanitären Versorgungsleitung eingesetzt werden kann. Der Rückflussverhinderer 1 kann somit wahlweise mit der einen oder der anderen Stirnseite seines Einbaugehäuses 2 oder Einbaukäfigs voran in die Gehäuse- oder Käfigaufnahme 3 eingesetzt werden.

Aus einem Vergleich der Figuren 5 und 7 einerseits und der Figuren 6 und 8 andererseits ist erkennbar, dass das als Rückflussverhinderer 1 ausgestaltete Einbauteil wahlweise in eine Gehäuse- oder Käfigaufnahme mit oder ohne Rastnut 8 oder dergleichen Rastaussparung einsetzbar ist. In den Figuren 5 und 7 ist der Rückflussverhinderer 1 derart in eine Gehäuseaufnahme 3 ohne Rastnut oder dergleichen Gegenrastmittel eingesetzt, dass die Rastnocken 5 in ihrer eingefederten Nullstellung verbleiben.

Demgegenüber weisen die in den Figuren 6 und 8 dargestellten Gehäuseaufnahmen 3 eine zuströmseitig (Fig.6) beziehungsweise abströmseitig (Fig.8) angeordnete Nut 8 auf, in welche die Rastnocken 5 in ihrer Raststellung ausfedern können.

Da die am Rückflussverhinderer 1 vorgesehenen Rastmittel als beidseits gerundete oder abgeschrägte Rastnocken ausgestaltet sind, stehen diese Rastnocken einem Verschieben des Rückflussverhinderers 1 in oder entgegen der Strömungsrichtung Pf1 nicht entgegen, sobald der Rastwiderstand überwunden wurde. Da die Rastnocken 5 ein Verschieben des Rückflussverhinderers 1 in oder entgegen der Strömungsrichtung Pf1 erlauben, kann der Rückflussverhinderer 1 nicht nur wahlweise mit seiner einen oder seiner anderen Stirnseite voran in die Gehäuseaufnahme 3 eingesetzt werden, - vielmehr wird auch eine einfache und zerstörungsfreie Demontage des Rückflussverhinderers 1 begünstigt. Da die Rastnocken 5 des Rückflussverhinderers 1 in der Nullstellung in eine. Rastmittel-Aufnahme einfederbar sind, in welcher die Rastnocken in den Außenumriß des Einbaugehäuses 2 eintauchen, kann der Rückflussverhinderer 1 auch derart in eine ohne Gegenrastmittel ausgestattete Gehäuseaufnahme eingesetzt werden, dass die Rastnocken 5 in ihrer Ruhestellung verbleiben. Der Rückflussverhinderer 1 ist daher in Gehäuseaufnahmen 3 wahlweise mit oder ohne Rastnut 8 oder dergleichen Gegenrastmittel einsetzbar.

In Figur 10 und 11 ist ein gemäß dem Stand der Technik ausgestalteter Rückflussverhinderer 11 dargestellt. Der vorbekannte Rückflussverhinderer 11 ist mit seinem Einbaugehäuse 12 in eine Wasserleitung einsetzbar. An diesem Einbaugehäuse 12 sind mehrere, in Umfangsrichtung gleichmäßig verteilte Rastmittel vorgesehen, die als ein nach außen hin abgewinkelter Federsteg 13 ausgebildet sind. Die Federstege 13 des vorbekannten Rückflussverhinderers 11 stehen in einer Raststellung derart über das Einbaugehäuse 12 vor, dass sie in eine Rastnut am lichten Innenumfang der Gehäuseaufnahme eingreifen können. Um das Einbaugehäuse 12 in die Gehäuseaufnahme einschieben zu können, sind die Federstege 13 des vorbekannten Rückflussverhinderers 11 vorübergehend von ihrer Raststellung in eine Nullstellung bewegbar, bis die Federstege 13 in Rastposition wieder ausfedern können. Sobald die Federstege 13 in die Rastnut der Gehäuseaufnahme ausgefedert sind, ist nur noch eine zerstörende Entnahme des vorbekannten Rückflussverhinderers 11 möglich. Der Winkel der Federstege 13 gibt an sich die Einsetzrichtung des vorbekannten Rückflussverhinderers 11 vor; sofern der vorbekannte Rückflussverhinderer entgegen dem Winkel seiner Federstege 13 in die Gehäuseaufnahme 3 eingesetzt werden soll, ist eine Gehäuseaufnahme mit einer vergleichsweise großen umlaufenden Einführschräge notwendig, welche die Abmessungen der Gehäuseaufnahme in Längsrichtung und im Durchmesser nicht unerheblich vergrößern kann. Sofern eine derart lange Einführschräge in der sanitären Versorgungsleitung nicht untergebracht werden kann, ist auf einen ebenfalls vorbekannten Rückflussverhinderer 11' zurückzugreifen, dessen Einbaugehäuse keinerlei Federstege 13 oder dergleichen Rastmittel aufweist.

## Patentansprüche

1. Sanitäres Einbauteil (1), das ein Einbaugehäuse (2) oder dergleichen Einbaukäfig hat, welcher in eine Gehäuse- oder Käfigaufnahme (3) einer Gas- oder Flüssigkeitsleitung einsetzbar ist und zumindest ein als Rastnocke ausgebildetes Rastmittel aufweist, das in einer Raststellung am Einbaugehäuse- oder Einbaukäfig-Außenumfang vorsteht und von dieser Raststellung federelastisch in eine Nullstellung bewegbar ist, wobei das Einbauteil (1) weiterhin zumindest einen Federsteg (7) und eine Rastmittel-Aufnahme aufweist, die als ein stirnrandseitig offener Schlitz (6) ausgestaltet ist, der das Einbaugehäuse (2) oder den Einbaukäfig von zumindest dem als Teil des Einbaugehäuses (2) oder Einbaukäfigs ausgebildeten und jeweils die wenigstens eine Rastnocke (5) tragenden Federsteg (7) trennt, und wobei der zumindest eine, jeweils die wenigstens eine Rastnocke (5) tragende Federsteg (7) in der Nullstellung in den Außenumriss des Einbaugehäuses (2) oder Einbaukäfigs derart eintaucht, dass die Rastnocke (5) in diese Rastmittel-Aufnahme eingefedert ist, **dadurch gekennzeichnet, dass** die Rastnocke (5) an ihren beidseits quer zur Einsetzrichtung orientierten Querrändern gerundet oder abgeschrägt ist.

2. Einbauteil nach Anspruch 1, **dadurch gekennzeichnet, dass** das Einbauteil (1) derart in eine Gehäuse- oder Käfigaufnahme (3) einsetzbar ist, dass das wenigstens eine Rastmittel in seiner Nullstellung verbleibt.

3. Einbauteil nach Anspruch 1 oder 2, **dadurch gekennzeichnet, dass** die zumindest eine Rastnocke in ihrer Raststellung in einer Rastnut (8) oder dergleichen Rastausparung am lichten Innenumfang der Gehäuse- oder Käfigaufnahme eingreift.

4. Einbauteil nach einem der Ansprüche 1 bis 3, **dadurch gekennzeichnet, dass** das Einbauteil (1) wahlweise in eine Gehäuse- oder Käfigaufnahme (2) mit oder ohne Rastnut (8) oder dergleichen Rastaussparung einsetzbar ist.

5. Einbauteil nach einem der Ansprüche 1 bis 4, **dadurch gekennzeichnet, dass** das Einbauteil (1) wahlweise mit der einen oder der anderen Stirnseite seines Einbaugehäuses (2) oder Einbaukäfigs voran in die Gehäuse- oder Käfigaufnahme (3) einsetzbar ist.

6. Einbauteil nach einem der Ansprüche 1 bis 5, **dadurch gekennzeichnet, dass** der Schlitz (6) eine Schlitzbreite hat, die ein Einfedern der Rastnocke (5) in den Außenumriss des Einbaugehäuses (2) oder Einbaukäfigs erlaubt.

7. Einbauteil nach einem der Ansprüche 1 bis 6, **dadurch gekennzeichnet, dass** das Einbauteil als Rückflussverhinderer (1) ausgebildet ist.

## Claims

1. Sanitary installation part (1) which has an installation housing (2) or similar installation cage which can be inserted into a housing or cage receptacle (3) of a gas or liquid line and comprises at least one latching means which is formed as a latching cam, protrudes in a latching position on the outer circumference of the installation housing or installation cage and can be moved from this latching position into a zero position in a resiliently-elastic manner, wherein the installation part (1) further comprises at least one spring web (7) and one latching means receptacle which is designed as a slot (6) open on the end edge face, said slot separating the installation housing (2) or the installation cage from at least the spring web (7) which is formed as part of the installation housing (2) or installation cage and supports the at least one latching cam (5) in each case, and wherein the at least one spring web (7) supporting the at least one latching cam (5) in each case is introduced in the zero position into the outer contour of the installation housing (2) or installation cage such that the latching cam (5) is resiliently deflected into this latching means receptacle, **characterised in that** the transverse edges of the latching cam (5), oriented transversely with respect to the insertion direction on both sides, are rounded or bevelled.

2. Installation part as claimed in claim 1, **characterised in that** the installation part (1) can be inserted into a housing or cage receptacle (3) such that the at least one latching means remains in its zero position.

3. Installation part as claimed in claim 1 or 2, **characterised in that** the at least one latching cam engages in its latching position into a latching groove (8) or similar latching recess at the clear inner circumference of the housing or cage receptacle.

4. Installation part as claimed in any one of claims 1 to 3, **characterised in that** the installation part (1) can be selectively inserted into a housing or cage receptacle (2) with or without a latching groove (8) or similar latching recess.

5. Installation part as claimed in any one of claims 1 to 4, **characterised in that** the installation part (1) can be selectively inserted into the housing or cage receptacle (3) with either end face of its installation housing (2) or installation cage inserted first.

6. Installation part as claimed in any one of claims 1 to 5, **characterised in that** the slot (6) has a slot width allowing a resilient deflection of the latching cam (5) into the outer contour of the installation housing (2) or installation cage.

7. Installation part as claimed in any one of claims 1 to 6, **characterised in that** the installation part is formed as a backflow preventer (1).

## Revendications

1. Pièce de montage (1) pour sanitaire, qui comporte un boîtier de montage (2) ou une cage de montage similaire, qui peut être introduite dans un logement de boîtier ou de cage (3) d'une conduite de gaz ou de liquide et qui présente au moins un moyen d'encliquetage réalisé en forme d'ergot d'encliquetage, qui dans une position d'encliquetage est saillant sur la périphérie extérieure du boîtier de montage ou de la cage de montage et qui est déplaçable élastiquement de cette position d'encliquetage à une position zéro, dans laquelle la pièce de montage (1) présente en outre au moins une nervure élastique (7) et un logement de moyen d'encliquetage, qui est configuré en forme de fente (6) ouverte vers le bord frontal, qui sépare le boîtier de montage (2) ou la cage de montage d'au moins la nervure élastique (7) réalisée sous la forme d'une partie du boîtier de montage (2) ou de la cage de montage et portant respectivement ledit au moins un ergot d'encliquetage (5) et dans laquelle ladite au moins une nervure élastique (7) portant respectivement ledit au moins un ergot d'encliquetage (5) dans la position zéro plonge dans le contour extérieur du boîtier de montage (2) ou de la cage de montage de telle manière que l'ergot d'encliquetage (5) soit enfoncé dans ce logement de moyen d'encliquetage, **caractérisée en ce que** l'ergot d'encliquetage (5) est arrondi ou chanfreiné sur ses bords transversaux orientés sur les deux côtés transversalement à la direction d'introduction.

2. Pièce de montage selon la revendication 1, **caractérisée en ce que** la pièce de montage (1) peut être introduite dans un logement de boîtier ou de cage (3) de telle manière que ledit au moins un moyen d'encliquetage reste dans sa position zéro.

3. Pièce de montage selon la revendication 1 ou 2, **caractérisée en ce que** ladite au moins un ergot d'encliquetage dans sa position d'encliquetage s'engage dans une rainure d'encliquetage (8) ou un évidement d'encliquetage similaire à la périphérie intérieure libre du logement de boîtier ou de cage.

4. Pièce de montage selon l'une quelconque des revendications 1 à 3, **caractérisée en ce que** la pièce de montage (1) peut être introduite au choix dans un logement de boîtier ou de cage (2) avec ou sans rainure d'encliquetage (8) ou évidement d'encliquetage similaire.

5. Pièce de montage selon l'une quelconque des revendications 1 à 4, **caractérisée en ce que** la pièce de montage (1) peut être introduite dans le logement de boîtier ou de cage (3) au choix avec l'un ou l'autre côté frontal de son boîtier de montage (2) ou de sa cage de montage à l'avant.

6. Pièce de montage selon l'une quelconque des revendications 1 à 5, **caractérisée en ce que** la fente (6) présente une largeur de fente, qui permet un enfoncement de l'ergot d'encliquetage (5) dans le contour extérieur du boîtier de montage (2) ou de la cage de montage.

7. Pièce de montage selon l'une quelconque des revendications 1 à 6, **caractérisée en ce que** la pièce de montage est réalisée en forme de dispositif anti-retour (1).
